# DEMANDE DE BREVET EUROPEEN

(11) **EP 0 285 560 A1**
(43) Date de publication de la demande: **05.10.1988**
(21) Numéro de dépôt: 88810170.6
(22) Date de dépôt: 17.03.1988
(51) Int. Cl.: G04F 8/00, G04B 13/00, G04B 11/00

(54) **Montre chronographe**

(30) Priorité: 02.04.1987 CH 1260/87
(71) Demandeur: Roventa-Henex SA, CH-2501 Bienne (CH)
(72) Inventeur: Perucchi, Norbert, CH-2072 St. Blaise (CH); Cachin, André, CH-2610 St.Imier (CH)
(74) Mandataire: Seehof, Michel

(57) **Abrégé**

La montre chronographe comprend en B l'axe d'un compteur de secondes et en C l'axe d'un compteur des minutes. La liaison entre le mobile des secondes et celui des minutes est réalisée par une came (H) située sur l'axe B commandant par une fourchette (I) le déplacement en rotation d'une bascule (J) autour d'un axe (K). L'extrémité de la bascule (J) comprend une lame-cliquet (M) entraînant la denture d'une roue (N) solidaire de l'axe C du compteur des minutes. Un tel mécanisme est de construction simple et il ne gêne pas le mécanisme de chronographe.

## Description

La présente invention concerne une montre chronographe à quartz comportant au moins une aiguille de comptage des secondes et une aiguille de comptage des minutes.

Les montres chronographes connues comportent habituellement une aiguille de comptage des secondes située au centre de la montre et des aiguilles de comptage des minutes, voire des heures, excentrées par rapport au centre de la montre. L'aiguille des secondes située au centre de la montre trouve sa raison d'être surtout dans le cas où elle a un mouvement pseudo-continu. Dans le cas des montres électroniques dans lesquelles les sauts de l'aiguille sont des secondes entières, il n'est plus nécessaire d'avoir une longue aiguille destinée à faciliter la lecture. Cette situation nouvelle permet de déplacer l'aiguille de comptage des secondes en un autre endroit du cadran, par exemple similaire aux compteurs des minutes ou des heures. Le déplacement de l'axe du compteur de secondes conduit à des modifications dans la conception des mécanismes du chronographe.

Par exemple, le fait d'excentrer ledit axe offre la possibilité de le rapprocher du moteur de commande du chronographe. Mais d'autre part, cette disposition excentrée pose des problèmes de liaison entre l'axe du compteur des secondes et l'axe du compteur des minutes, car la distance entre ces axes se trouve sérieusement augmentée selon la position de ceux-ci.

En conséquence, le but de la présente invention est de réaliser une montre chronographe électronique dans laquelle, indépendamment des positions relatives des axes des compteurs, la liaison entre les compteurs des secondes et des minutes est assurée par des moyens simples sans train d'engrenages. Pour atteindre ce but, la montre chronographe selon l'invention est réalisée comme décrit dans la revendication 1.

Sans le dispositif à came et bascule selon l'invention, la liaison et la démultiplication du mouvement entre les axes des deux compteurs mentionnés devrait se faire par un train d'engrenages très encombrant et gênant considérablement le mécanisme du chronographe.

La figure unique montre une réalisation non exclusive de l'invention. Pour des raisons de clarté et de compréhension du dessin, les éléments usuels du mécanisme chronographe ne sont pas représentés.

Soit A le centre de la montre, B le centre du compteur de secondes, C le centre du compteur de minutes. La distance entre les axes B et C est grande, sensiblement le double de ce qu'elle serait si le compteur de secondes B était situé au centre de la montre. L'axe du compteur de secondes B est entraîné par un train d'engrenages D - E, F - G, l'axe du pignon G étant l'axe d'un micromoteur non représenté. Si le micromoteur est du type pas à pas et qu'il effectue un pas par secondes, le train d'engrenages est réalisé de manière que l'axe B du compteur de secondes fasse un tour en 60 secondes, soit une minute. Sur cet axe B est fixée une came H commandant par une fourchette I le déplacement en rotation d'une bascule J pivotée en K. Sur l'extrémité L de cette bascule est fixée une lame-cliquet M entraînant la denture d'une roue N solidaire de l'axe C du compteur de minutes. Une lame-cliquet O, solidaire du bâti de la montre (non représenté), empêche un mouvement rétrograde de la roue N. La valeur de l'excentricité de la came H et le rapport des bras de levier de la bascule J sont calculés de manière que la roue N avance d'une dent par rotation de la roue D, soit d'une dent par minute. Le nombre de dents de la roue N détermine le nombre de minutes que l'on désire compter par tour de la roue N.

Comme dans tout chronographe habituel, des coeurs (non représentés) sont fixés sur les axes B et C des compteurs, ces coeurs permettant par l'action de bascules, la remise à zéro des compteurs. Cette remise à zéro peut se faire dans les deux directions. Il est clair que les cliquets M et O doivent être en mesure de libérer la roue N dans le sens rétrograde, le cliquet O assurant cependant la retenue de la roue lorsque le cliquet M recule sur la denture.

Une variante de l'invention consiste à réaliser la came H en forme de colimaçon sur 360°, ce qui nécessite un ressort de rappel de la bascule tout en assurant une progression continue de l'aiguille du compteur de minutes.

Une autre variante de l'invention consiste à réaliser des cliquets articulés en lieu et place des lames-cliquet M et O.

Il est clair que le dispositif décrit peut s'appliquer identiquement pour assurer le comptage des heures à partir du compteur de minutes.

## Revendications

1. Montre chronographe à quartz comportant au moins une aiguille de comptage des secondes et une aiguille de comptage des minutes, caractérisée en ce que les mobiles affichant les secondes et les minutes sont situés dans des endroits (B,C) quelconques du mouvement et que le mobile des secondes commande l'entraînement du mobile des minutes à l'aide d'une came (H) liée à une bascule (J) porteuse d'un élément d'entraînement (M) d'une roue (N) du mobile des minutes.

2. Montre selon la revendication 1, caractérisée en ce que ladite came (H) du mobile des secondes est un excentrique coopérant avec une fourchette (I) de la bascule (J) portant l'élément d'entraînement (M).

3. Montre selon la revendication 1, caractérisée en ce que ladite came (H) du mobile des secondes est un colimaçon coopérant avec la bascule (J) de l'élément d'entraînement (M) afin de déplacer la bascule (J) progressivement dans un sens pendant sa rotation sur un angle d'environ 360° et de relâcher brusquement la bascule après une rotation d'un tour, la bascule (J) étant soumise à l'action d'un élément élastique de rappel.

4. Montre selon l'une des revendications 1 à 3, caractérisée en ce que les mobiles d'affichage des secondes et des minutes forment sur le cadran avec le centre de la montre un angle d'environ 180°.

5. Montre selon l'une des revendications 1 à 3, caractérisée en ce que les mobiles d'affichage des secondes et des minutes forment sur le cadran avec le centre de la montre un angle d'environ 90°.

6. Montre selon l'une des revendications 1 à 3, caractérisée en ce que les mobiles d'affichage des secondes et des minutes forment sur le cadran avec le centre de la montre un angle d'environ 120°.

7. Montre selon l'une des revendications 1 à 3, caractérisée en ce que le mobile d'affichage des secondes est situé au centre de la montre.

8. Montre selon l'une des revendications 1 à 7, caractérisée en ce que l'élément d'entraînement (M) de la roue (N) du mobile des minutes, solidaire de la bascule (J), est une lame élastique, une seconde lame élastique (O) solidaire du bâti de la montre assurant le positionnement et la retenue de ladite roue (N).

9. Montre selon l'une des revendications 1 à 7, caractérisée en ce que l'élément d'entraînement (M) de la roue (N) du mobile des minutes, solidaire de la bascule, est un cliquet pivotant soumis à l'action d'une lame élastique de rappel, un second cliquet pivotant solidaire du bâti de la montre et soumis à l'action d'une seconde lame élastique assurant le positionnement et la retenue de la roue (N).
